# EUROPÄISCHE PATENTSCHRIFT

(11) **EP 1 319 599 B1**
(45) Veröffentlichungstag und Bekanntmachung des Hinweises auf die Patenterteilung: **02.02.2005**
(21) Anmeldenummer: 02027021.1
(22) Anmeldetag: 03.12.2002
(51) Int. Cl.: B65B 39/06, B65B 39/00

(54) **Füllmaschine zum Füllen von offenen Grosssäcken**
Apparatus for filling opened big bags
Dispositif pour remplir des gros sacs ouverts

(30) Priorität: 13.12.2001 DE 20120177 U; 23.04.2002 DE 20206433 U
(43) Veröffentlichungstag der Anmeldung: 18.06.2003
(73) Patentinhaber: Haver & Boecker oHG, 59302 Oelde (DE)
(72) Erfinder: Thüer, Hermann, 59302 Oelde (DE)
(74) Vertreter: Dantz, Jan Henning

(56) Entgegenhaltungen:
- EP-A- 0 709 291
- DE-A- 3 210 724
- GB-A- 2 365 837
- US-A- 5 535 792

## Beschreibung

Die Erfindung betrifft eine Füllmaschine zum Füllen von offenen Großsäcken mit einem Füllstutzen, an dessen unteren Randbereich der zu füllende Großsack ansetzbar ist, dass im unteren Bereich des Füllstutzens wenigstens ein Verschließelement angeordnet ist, welches mittels eines steuerbaren Stelltriebes in eine die Durchströmöffnung des Füllstutzens freigebende und verschließende Stellung bringbar ist.

Die mittels der in Rede stehenden Füllmaschine zu füllenden Großsäcke werden in der Branche auch als Big Bags bezeichnet. Sie sind aus einem hoch belastbaren Material gefertigt, vorzugsweise aus einem Bändchengewebe. Im Normalfall werden die Großsäcke mit 1000 kg eines Füllgutes gefüllt. Die Abmessungen der Großsäcke richten sich nach dem spezifischen Gewicht bzw. der Wichte des Füllgutes. Es ist nicht zu verhindern, dass sich, vorzugsweise bedingt durch eine statische Aufladung, Füllgut an der Innenfläche des Füllkanals absetzt. Nach Ende des Füllvorganges kommt es während des Abnehmens und Verschließens des Großsackes zu Erschütterungen des Füllstutzens. Die an der Innenfläche des Füllkanals anhaftenden Füllgutpartikel werden dann gelöst, so dass sie auf den noch darunter stehenden Sack fallen. Das nachrieselnde Füllgut kann durchaus ein Gewicht von mehreren Kilogramm ausmachen. Es werden jedoch heute hohe Anforderungen gestellt, insbesondere werden saubere Säcke verlangt.

Es ist deshalb schon durch die EP 0 709 291 eine Füllmaschine mit den Merkmalen des Oberbegriffs des Anspruchs 1 vorgeschlagen.

Bei dieser Ausführung ist jedoch nicht zu verhindern, dass die Kolbenzylindereinheiten sehr stark mit Staub und Schmutz beaufschlagt werden, da sie ungeschützt angeordnet sind. Bei der vorbekannten Füllmaschine ist deshalb davon auszugehen, dass die Lebensdauer der Kolbenzylindereinheiten gegenüber anderen Einsatzfällen verkürzt wird, da die Dichtelemente durch Staub- und Schmutzeinwirkung einem erhöhten Verschleiß unterliegen.

Ausgehend von einer durch die EP 0 709 291 A2 vorbekannten Füllmaschine liegt der Erfindung die Aufgabe zugrunde, die Füllmaschine so zu gestalten, dass die empfindlichen Linearantriebe in einem Bereich angeordnet werden, der nicht besonders hoch mit Staub und Schmutz beaufschlagt wird.

Die gestellte Aufgabe wird gelöst, indem zumindest das Abtriebsglied des Stelltriebes horizontal montiert und über durch den Ringkanal geführte Schwenkgestänge mit dem Verschließelementen antriebstechnisch verbunden ist.

Der Füllstutzen ist nunmehr doppelwandig ausgebildet, so dass sich an dem Durchströmkanal ein Ringkanal anschließt, wobei in diesem Ringkanal der Stelltrieb bzw. die Stelltriebe angeordnet sind. Dieser Ringkanal dient gleichzeitig zum Absaugen der aus dem sich füllenden Großsack entweichenden Luft.

In bevorzugter Ausführung kommt als Stelltrieb eine pneumatisch betätigbare Kolbenzylindereinheit in Frage. Da diese im Abstand zur Ausströmöffnung des Füllstutzens stehen, das heißt, sie sind im oberen Bereich des Füllstutzens angeordnet, sind sie so gut wie möglich gegen Staub und Schmutz geschützt.

Jedes Verschließelement besteht zweckmäßigerweise aus zwei Verschlussklappen, die um zwei horizontale, parallel und im Abstand zueinander stehende Achsen verschwenkbar sind. Das aus zwei Verschlussklappen bestehende Verschließelement bietet den Vorteil, dass in bevorzugter Ausführung durch jede Verschlussklappe nur die halbe Auslauföffnung bzw. der halbe Querschnitt des Durchströmkanals verschlossen werden muss, so dass die Verschlussklappen auch dann noch oberhalb des Füllgutspiegels im geöffneten Zustand stehen, wenn das Gewicht des Sackes erreicht ist, da eine bestimmte Länge für den Verschluss des gefüllten Großsackes notwendig ist. Der Durchströmkanal des Füllstutzens ist in bevorzugter Ausführung kreisrund. Sofern das Verschlusselement aus zwei Verschlussklappen besteht, ist es sinnvoll, wenn diese von der Größer her gleich oder annähernd gleich sind und dass sie demzufolge halbkreisförmig oder annähernd halbkreisförmig gestaltet sind.

Damit kein Material durch die Fuge im geschlossenen Zustand der Verschlussklappen fällt, ist vorgesehen, dass sich die den Stelltrieben abgewandten Kanten ein klein wenig überlappen. Dies lässt sich konstruktiv in einfachster Weise durchführen, wenn an eine der Verschlussklappen eine Leiste angesetzt ist, die gegenüber der Ebene der Verschlussklappe verspringt. Sofern der Füllstutzen mit zwei Verschlussklappen ausgerüstet ist, ist vorgesehen, dass jedes Verschließelement mittels eines eigenen Stelltriebes, vorzugsweise mittels eines Linearantriebes, betätigbar ist. Vorteilhaft ist, wenn die äußere Wandung des Füllstutzens zumindest im unteren Bereich als ein mit Druckluft beaufschlagbarer Blähschlauch ausgebildet ist. Nach dem Anlegen des oberen Randes des Großsackes wird dieser Blähschlauch dann mit Druckluft beaufschlagt und aufgeweitet, so dass der obere Sackrand gegen eine die Sackschnalle enthaltendes Widerlager gedrückt wird. Zum Abnehmen des gefüllten Sackes wird der Blähschlauch entlüftet und die Sackschnalle geöffnet.

Zweckmäßigerweise ist der Füllstutzen um eine Horizontalachse schwenkbar, die im Abstand zur Ausströmöffnung des Füllstutzens steht. Dadurch kann der zu füllende Großsack sinngemäß seitlich und von unten auf den Füllstutzen aufgesteckt und mittels der Sackschnalle festgelegt werden. Damit eine Schwenkbewegung ungehindert durchgeführt werden kann, ist vorgesehen, dass die Horizontalachse seitlich neben dem Füllstutzen liegt, vorzugsweise angrenzend an die Außenwand. Der Bedienkomfort wird noch wesentlich erhöht, wenn der Füllstutzen mittels eines Stelltriebes schwenkbar ist. Dieser Stelltriebe enthält wenigstens eine Kolbenzylindereinheit. Die Schwenkbewegung kann in Abhängigkeit von der Stellung der Verschlussklappen erfolgen. So könnte der Füllstutzen in die Schrägstellung gefahren werden, wenn die Verschlussklappen geschlossen sind. Sobald der Großsack mittels der Sackschnalle festgelegt ist, könnte der Füllstutzen wieder in die normale vertikale Füllstellung gefahren werden.

Anhand der beiliegenden Zeichnung wird die Erfindung noch näher erläutert. Es zeigt:
- Figur 1: den Füllstutzen einer erfindungsgemäßen Füllmaschine im Aufriss, in einer ersten Ausführungsform und
- Figuren 2 - 4: den Füllstutzen einer erfindungsgemäßen Füllmaschine in einer schwenkbaren Ausführung.

Der in der Figur 1 dargestellte Füllstutzen 10 enthält einen Durchströmkanal 11, der im Querschnitt kreisrund ausgebildet ist. Das Füllgut wird von einer nicht dargestellten, oberhalb des Füllstutzens 10 angeordneten Waage ausgeschüttet. Der Füllgutstrom wird von einer nicht dargestellten Dosiereinrichtung gesteuert. Der Füllstutzen 10 ist mit einer den Durchströmkanal 11 begrenzenden Innenwandung 12 und einer Außenwandung 13 begrenzt, wobei zwischen der Innenwand 12 und der Außenwand 13 ein Ringkanal 14 liegt. Am unteren, der Ausströmöffnung des Durchströmkanals 11 zugeordneten Seite sind zwei um horizontale Achsen 15, 16 schwenkbare Verschlußklappen 17, 18 montiert. Die Verschlußklappen sind von der in der Figur 1 dargestellten Offenstellung mittels Stelltriebe bildenden Kolbenzylindereinheiten 19, 20 in eine Verschlußstellung schwenkbar. Dies erfolgt unmittelbar nach Ende des Füllvorganges und vor dem Abnehmen des nicht dargestellten gefüllten Großsackes. Die Ausströmöffnung wird dadurch vollständig verschlossen, so dass durch Erschütterungen sich von der Innenwand 12 lösendes Füllgut durch die Verschlußklappen 17, 18 zurückgehalten wird. Damit im mittleren Bereich keine Fuge entsteht, ist gemäß der Ausführung nach der Figur 1 die in der Darstellung linke Verschlußklappe 17 an der Außenseite mit einer Leiste 21 ausgestattet, die die Trennfuge im geschlossenen Zustand der Verschlußklappen 17, 18 übergreift. Die Steuerung der Kolbenzylindereinheiten 19, 20 muß darauf abgestimmt sein, das heißt, die in der Darstellung rechte Verschlußklappe 18 muß ein klein wenig früher in die Verschlußlage geschwenkt werden. Im dargestellten Ausführungsbeispiel sind die Kolbenzylindereinheiten 19, 20 so montiert, dass die Kolbenstangen in unmittelbarer Nähe der horizontalen Achsen 15, 16 stehen. Entgegen der Darstellung ist es zweckmäßig, wenn die Kolbenzylindereinheiten 19, 20 im oberen Bereich des Füllstutzens 10 montiert werden, da sie dann nicht einer so hohen Belastung durch die Staubentwicklung ausgesetzt werden. Die Verbindung mit den Verschlußklappen 17, 18 erfolgt dann über entsprechend ausgelegte Gestänge.

Im dargestellten Ausführungsbeispiel ist der untere Bereich der äußeren Wandung 13 als Blähschlauch 13a ausgebildet, der nach dem Anlegen des leeren Großsackes durch Beaufschlagung mit Druckluft aufgeweitet wird, so dass der Sackrand gegen ein ringförmiges Widerlager 22 gedrückt wird, welches auch die Sackschnalle 23 enthält. Durch die Aufweitung des Blähschlauches 13a wird der Sack in Verbindung mit dem Widerlager 22 festgelegt. Die Verschlußklappen 17, 18 werden bevorzugt in die Offenstellung geschwenkt, nachdem der an den Füllstutzen 10 angehängte Großsack aufgeblasen wurde, da die Verschlußklappen 17, 18 das Aufblasen begünstigen. Die Verschlußklappen 17, 18 werden in die Schließstellung geschwenkt, nachdem entweder der Blähschlauch 13a drucklos ist oder wenn die Sackschnalle geöffnet wird. Entgegen der Darstellung nach der Figur 1 können die Stelltriebe 19, 20 bzw. die Kolbenzylindereinheiten auch im oberen Bereich oder auch oberhalb des Füllstutzens 10 angeordnet werden. Zweckmäßigerweise werden sie dann horizontal montiert. Sie sind über eine allgemein bekanntes Schwenkgestänge antriebstechnisch mit den Verschlußklappen 17, 18 verbunden. Die Stelltriebe 19, 20 sind dann so gut wie es möglich ist, gegen eine Staub- und Schmutzbelastung geschützt.

Die Figur 2 zeigt, dass der Füllmaschine bzw. dem Füllstutzen 10 eine Bedienerbühne 24 zugeordnet ist, damit die Bedienungsperson den zu füllenden, nicht dargestellten Großsack an den Füllstutzen 10 anhängen kann. Die Ausführung der Füllstutzen 10 ist eine Horizontalachse 25 schwenkbar, wie insbesondere die Figur 4 zeigt. Unterhalb des Füllstutzens 10 ist noch eine Stützeinrichtung 26 vorgesehen, die in der Höhe verstellt werden kann, sodass sich der Großsack bei jedem Füllungsgrad darauf abstützen kann. In der Figur 2 und der Figur 4 ist der Füllstutzen 10 in der gegen die Vertikale geneigten Stellung gezeichnet, in der der Großsack daran angehängt wird. Insbesondere die Figur 2 zeigt, dass sich der Abstand dadurch zur Bedienungsperson verringert, sodass das Anhängen erleichtert wird. Die Figur 4 zeigt außerdem, dass die Verschlussklappen 17, 18 in der Schrägstellung des Füllstutzens geschlossen sind. Die Figur 3 zeigt den Füllstutzen 10 als Einzelheit. Gezeichnet ist die Füllstellung mit geöffneten Verschlussklappen 17, 18. Die Figur 3 zeigt außerdem, dass die Horizontalachse 25 angrenzenden die Außenwandung 13 angeordnet ist. Außerdem steht sie im Abstand zur Ausströmöffnung des Füllstutzens 10. Im dargestellten Ausführungsbeispiel besteht sie außerdem aus zwei einzelnen Abschnitten. In nicht dargestellter Weise wird der Füllstutzen 10 mittels eines Stelltriebes verschwenkt. Dieser Stelltrieb enthält vorzugsweise eine Kolbenzylindereinheit in der gleichen Bauform wie sie für das Öffnen und Schließen der Verschlussklappen 17, 18 benötigt wird.

Die Erfindung ist nicht auf die dargestellten Ausführungsbeispiele beschränkt. Wesentlich ist, dass vorzugsweise die Ausströmöffnung des Durchströmkanals 11 durch ein Verschließelement 17, 18 verschlossen wird, wenn der Füllvorgang beendet ist, so dass sich von der Innenfläche des Füllstutzens 10 lösendes Füllgut zurückgehalten wird.

## Patentansprüche

1. Füllmaschine zum Füllen von offenen Großsäcken mit einem Füllstutzen (10), an dessen unteren Randbereich der zu füllende Großsack ansetzbar ist, dass im unteren Bereich des Füllstutzens (10)wenigstens ein Verschließelement (17, 18) angeordnet ist, welches mittels eines steuerbaren Stelltriebes (19, 20) in eine die Durchströmöffnung des Füllstutzens (10) freigebende und verschließende Stellung bringbar ist, wobei der Füllstutzen (10) doppelwandig ausgebildet ist, und der Stelltrieb (19) im oberen Bereich im Abstand zur Ausströmöffnung des Füllstutzens (10) steht, **dadurch gekennzeichnet, dass** zumindest das Abtriebsglied des Stelltriebes (19) horizontal montiert und über durch den Ringkanal geführte Schwenkgestänge mit den Verschließelementen (17, 18) antriebstechnisch verbunden ist.

2. Füllmaschine nach Anspruch 1, **dadurch gekennzeichnet, dass** der Stelltrieb (19) als Linearantrieb, vorzugsweise als Kolbenzylindereinheit, ausgebildet und horizontal montiert ist.

3. Füllmaschine nach Anspruch 1 oder 2, **dadurch gekennzeichnet, dass** die Verschließelemente aus Verschlussklappen (17, 18) bestehen, die um horizontale, parallel und im Abstand zueinander stehende Achsen (15, 16) schwenkbar sind.

4. Füllmaschine nach Anspruch 3, **dadurch gekennzeichnet, dass** die Verschlussklappen (17, 18) halbkreisförmig oder annähernd halbkreisförmig gestaltet sind.

5. Füllmaschine nach Anspruch 3 oder 4, **dadurch gekennzeichnet, dass** eine der Verschlussklappen (17) an der der horizontalen Achse (15) abgewandten Seite mit einer den Rand der anderen Verschlussklappe (18) in den Schließstellungen übergreifenden Leiste (21) versehen ist.

6. Füllmaschine nach einem oder mehreren der vorhergehenden Ansprüche 1 bis 5, **dadurch gekennzeichnet, dass** der Ringkanal (14) mit einem Vakuum beaufschlagbar ist.

7. Füllmaschine nach Anspruch 1, **dadurch gekennzeichnet, dass** zumindest der Unterbereich der Außenwand (13) des Füllstutzens (10) als mit Druckluft beaufschlagbarer Blähschlauch (13a) ausgebildet ist, und dass dem Blähschlauch (13a) ein ringförmiges Widerlager (22) funktionell zugeordnet ist.

8. Füllmaschine nach Anspruch 7, **dadurch gekennzeichnet, dass** dem ringförmigen Widerlager (22) zum Lösen des gefüllten Großsackes eine Sackschnalle (23) zugeordnet ist.

9. Füllmaschine nach Anspruch 1, **dadurch gekennzeichnet, dass** zumindest der von dem angesetzten Großsack umhüllte Bereich des Füllstutzens (10) um eine gegenüber der Vertikalen geneigte Anhängestellung schwenkbar ist.

10. Füllmaschine nach Anspruch 9, **dadurch gekennzeichnet, dass** der Füllstutzen (10) um eine horizontale Achse (25) schwenkbar ist, die im Abstand zur Ausströmöffnung des Füllstutzens (10) steht.

## Claims

1. Filling machine for filling open big bags, having a filling neck (10), to the lower edge region of which the big bag which is to be filled can be fitted, there being arranged in the lower region of the filling neck (10) at least one closing element (17, 18) which can be brought by means of a controllable actuating drive (19, 20) into a position opening up and closing the through-flow opening of the filling neck (10), the filling neck (10) being of double-walled design, the actuating drive (19) being situated in the upper region at a distance from the outflow opening of the filling neck (10), **characterized in that** at least the output element of the actuating drive (19) is fitted horizontally and is connected in terms of drive to the closing elements (17, 18) via pivoting linkages guided by the annular channel.

2. Filling machine according to Claim 1, **characterized in that** the actuating drive (19) is designed as a linear drive, preferably as a piston/cylinder unit, and is fitted horizontally.

3. Filling machine according to Claim 1 or 2, **characterized in that** the closing elements comprise closure flaps (17, 18) which can be pivoted about horizontal axes (15, 16) which are parallel to and at a distance from each other.

4. Filling machine according to Claim 3, **characterized in that** the closure flaps (17, 18) are of semicircular or approximately semicircular design.

5. Filling machine according to Claim 3 or 4, **characterized in that** one of the closure flaps (17), on the side which faces away from the horizontal axis (15), is provided with a strip (21) which engages over the edge of the other closure flap (18) in the closed positions.

6. Filling machine according to one or more of the preceding Claims 1 to 5, **characterized in that** the annular channel (14) can have a vacuum applied to it.

7. Filling machine according to Claim 1, **characterized in that** at least the lower region of the outer wall (13) of the filling neck (10) is designed as an inflating tube (13a) which can be charged with compressed air, and **in that** the inflating tube (13a) is functionally assigned an annular abutment (22).

8. Filling machine according to Claim 7, **characterized in that** the annular abutment (22) is assigned a bag clasp (23) for releasing the filled big bag.

9. Filling machine according to Claim 1, **characterized in that** at least that region of the filling neck (10) which is enveloped by the fitted big bag can be pivoted about an attachment position inclined with respect to the vertical.

10. Filling machine according to Claim 9, **characterized in that** the filling neck (10) can be pivoted about a horizontal axis (25) which is situated at a distance from the outflow opening of the filling neck (10).

## Revendications

1. Ensacheuse pour remplir de grands sacs ouverts, comportant une tubulure de remplissage (10) sur la zone de bordure inférieure de laquelle peut être placé le grand sac à remplir, dans la zone inférieure de la tubulure de remplissage (10) étant disposé au moins un élément d'obturation (17, 18) qui peut être amené, au moyen d'un mécanisme de réglage (19, 20) commandable, dans une position dégageant ou obturant l'orifice de passage de la tubulure de remplissage (10), dans laquelle la tubulure de remplissage (10) est réalisée à double paroi et, dans la zone supérieure, le mécanisme de réglage (19) se trouve à distance de l'ouverture d'écoulement de la tubulure de remplissage (10), **caractérisée en ce qu'**au moins l'organe de sortie du mécanisme de réglage (19) est monté horizontalement et est relié par une technique d'entraînement aux éléments d'obturation (17, 18), par des tringleries pivotantes passant à travers le canal annulaire.

2. Ensacheuse selon la revendication 1, **caractérisée en ce que** le mécanisme de réglage (19) est réalisé en tant que dispositif d'entraînement linéaire, de préférence en tant qu'unité à cylindre et piston, et est monté horizontalement.

3. Ensacheuse selon la revendication 1 ou 2, **caractérisée en ce que** les éléments d'obturation sont constitués de clapets de fermeture (17, 18) qui peuvent pivoter autour d'axes (15, 16) horizontaux, parallèles et situés à distance l'un de l'autre.

4. Ensacheuse selon la revendication 3, **caractérisée en ce que** les clapets de fermeture (17, 18) sont de forme semi-circulaire ou approximativement semi-circulaire.

5. Ensacheuse selon la revendication 3 ou 4, **caractérisée en ce que** l'un des clapets de fermeture (17) est pourvu, sur le côté tourné à l'opposé de l'axe horizontal (15), d'une baguette (21) passant sur le bord de l'autre clapet de fermeture (18) dans les positions de fermeture.

6. Ensacheuse selon l'une ou plusieurs des revendications 1 à 5 précédentes, **caractérisée en ce que** le canal annulaire (14) peut être soumis à un vide.

7. Ensacheuse selon la revendication 1, **caractérisée en ce qu'**au moins la zone inférieure de la paroi extérieure (13) de la tubulure de remplissage (10) est réalisée comme tuyau gonflable (13a) pouvant être alimenté en air comprimé, et **en ce qu'**au tuyau gonflable (13a) est associée de manière fonctionnelle une contre-butée (22) de forme annulaire.

8. Ensacheuse selon la revendication 7, **caractérisée en ce qu'**à la contre-butée (22) de forme annulaire est associée une boucle de sac (23) pour séparer le grand sac rempli.

9. Ensacheuse selon la revendication 1, **caractérisée en ce qu'**au moins la zone de la tubulure de remplissage (10), enveloppée par le grand sac mis en place, peut pivoter autour d'une position d'accrochage inclinée par rapport à la verticale.

10. Ensacheuse selon la revendication 9, **caractérisée en ce que** la tubulure de remplissage (10) peut pivoter autour d'un axe horizontal (25) qui se trouve à distance de l'orifice d'écoulement de la tubulure de remplissage (10).
